# EUROPÄISCHE PATENTSCHRIFT

(11) **EP 1 531 186 B1**
(45) Veröffentlichungstag und Bekanntmachung des Hinweises auf die Patenterteilung: **31.12.2008**
(21) Anmeldenummer: 03026214.1
(22) Anmeldetag: 14.11.2003
(51) Int. Cl.: C21D 1/74

(54) **Vorrichtung und Verfahren zur Wärmebehandlung metallischer Werkstücke**
Apparatus and method for heat treatment of metallic work pieces
Dispositif et méthode pour un traitement thermique des pièces métalliques

(43) Veröffentlichungstag der Anmeldung: 18.05.2005
(73) Patentinhaber: Ipsen International GmbH, 47533 Kleve (DE)
(72) Erfinder: Edenhofer, Bernd, Dr., 47533 Kleve (DE); Paryjas, Thomas, Dipl.-Ing., 46569 Hünxe (DE)
(74) Vertreter: Stenger, Watzke & Ring

(56) Entgegenhaltungen:
- FR-A- 2 782 156
- JP-A- 2003 294 368
- US-A- 5 624 255
- US-A1- 2002 146 659

## Beschreibung

Die Erfindung betrifft eine Vorrichtung in Form eines Atmosphärenofens zur Wärmebehandlung metallischer Werkstücke bei hohen Temperaturen. Auch betrifft die Erfindung ein Verfahren zur Wärmebehandlung metallischer Werkstücke in einem solchen Ofen.

Öfen der vorgenannten Art fanden bisher in vertikaler Bauweise als sogenannte Schachtöfen Verwendung. Von Nachteil bei einem Schachtofen ist jedoch, daß nach einer Wärmebehandlung der metallischen Werkstücke diese mittels eines Hebewerkzeuges aus dem Schachtofen gehoben und in ein dem Schachtofen nebengeordnetes Abschreckbad umgesetzt werden müssen. Während dieses Umsetzvorganges kommt es infolge des Kontakts der wärmebehandelten Werkstücke mit der Umgebungsluft in nachteiliger Weise zu einer Oxidation der wärmebehandelten Werkstücke, und zwar mit der Folge einer Randentkohlung und eines hiermit einhergehenden Qualitätsverlustes.

Zur Überwindung der vorbeschriebenen Nachteile sind aus dem Stand der Technik horizontale Mehrkammeröfen bekannt geworden, die über ein integriertes Abschreckbad verfügen, so daß sowohl der Wärmebehandlungsvorgang als auch die Abschreckung gleichermaßen unter Schutzgas durchgeführt werden kann. Von Nachteil bei einem solchen Mehrzweckkammerofen ist jedoch die direkte Zuordnung des Abschreckbades zum Ofen, womit die Anlage als solche hinsichtlich der Abschreckung in unterschiedlichen Medien sehr inflexibel ist. Auch der Nutzungsgrad des im Mehrzweckkammerofen integrierten Abschreckbades ist nur sehr gering und liegt zumeist bei nur 10 % bis 20 %, da die Zyklusdauer der Erwärmung und der Wärmebehandlung meist ein Mehrfaches der Zyklusdauer der Abschreckung beträgt.

Mit dem Ziel, die Abschreckungsflexibilität zu erhöhen, ist das sogenannte vertikale Glockenofensystem entwickelt worden. Bei diesem System sind die glockenförmig ausgebildeten Haubenöfen auf Schienen verfahrbar angeordnet und können oberhalb von entsprechend ausgebildeten Abschreckbädern hin- und hergefahren werden. Nach einer Wärmebehandlung der Werkstücke im Ofen können diese samt des Glockenofens über ein entsprechendes Abschreckbad verfahren werden, so daß im Unterschied zum vorbeschriebenen Mehrkammerofen eine flexible Abschreckung ermöglicht ist. Dabei erfolgt die Abschreckung durch ein möglichst nahes Annähern der Glockenofenöffnung an die obere Öffnung des Abschreckbades, wobei zur Vermeidung einer ungewollten Oxidation der wärmebehandelten Werkstücke der dabei entstehende schmale Zwischenspalt zwischen Abschreckbad einerseits und Glockenofenöffnung andererseits mit Stickstoff gespült wird. Eine völlig gasdichte Ankopplung an das Abschreckbad ist jedoch nicht möglich, so daß eine völlig oxidfreie Wärmebehandlung auch bei der Verwendung eines Glockenofensystems nicht erreicht werden kann.

Aus der US-A-5,624,255 ist ein Wärmebehandlungssystem bekannt geworden, das eine Vielzahl von Behandlungskammern sowie eine hierzu relativ verfahrbar angeordnete Transportkammer aufweist. Die Transportkammer dient dazu, Werkstücke umzusetzen und von Behandlungskammer zu Behandlungskammer zu transportieren. Um zu vermeiden, daß es im Rahmen einer Werkstückumsetzung zu einer ungewollten Oxidation derselben kommt, wird mit der US-A-5,624,255 vorgeschlagen, sowohl die Behandlungskammern als auch die Transportkammer mit Überdruck zu fahren, so daß die die Behandlungskammer bzw. die Transportkammer umgebende Atmosphäre nicht in den Spaltraum zwischen Bearbeitungskammer und der daran angekoppelten Transportkammer gelangen kann.

Eine Vorrichtung zum Transportieren metallischer Werkstücke ist des weiteren aus der US-2002/0146659 A1 bekannt geworden. Die hier beschriebene Transportvorrichtung besteht aus einer Transportkammer einerseits und einem die Transportkammer tragenden Fahrgestell andererseits. Die Transportkammer verfügt über eine Be- und Entladungsöffnung, die mittels einer Tür verschließbar ist. Die Ankopplung der Transportkammer an eine Bearbeitungskammer erfolgt unter Zwischenordnung einer vorzugsweise separat ausgebildeten Schleuse. Diese Schleuse soll dazu dienen, die Werkstücke vor Umgebungseinflüssen zu schützen, wenn Werkstücke zwischen Behandlungskammer einerseits und Transportkammer andererseits verfrachtet werden.

Ausgehend vom vorgenannten Stand der Technik ist es **Aufgabe** der Erfindung, unter Vermeidung der vorgenannten Nachteile einen Ofen zur Wärmebehandlung metallischer Werkstücke bereitzustellen, der bei gleichzeitig einfachem Aufbau und Bedienkomfort autark, d. h. unabhängig von anderen Öfen, betreibbar und gasdicht an ein Gegenmodul ankoppelbar ist, so daß ein Be- und Entladen des Ofens unter Abschluß der den Ofen umgebenden Atmosphäre möglich ist, wobei auch ein Transport von wärmebehandelten Werkstücken unter einer sich von der Ofenatmosphäre unterscheidenden Atmosphäre möglich sein soll.

**Gelöst** wird diese Aufgabe durch einen horizontalen Atmosphärenofen zur Wärmebehandlung metallischer Werkstücke bei hohen Temperaturen, mit einer zylindrisch ausgebildeten Ofenkammer, wobei die Ofenkammer in der Ofenkammerwandung ausgebildete Gaseinlässe und/oder eine Abfackelungseinrichtung aufweist, und einer die Ofenkammer gasdicht verschließenden Ofentür, wobei die Ofentür innerhalb eines eine gasdicht verschließbare Schleuse bildenden Türkastens verfahrbar angeordnet ist, wobei der Türkasten Mittel für einen gasdichten Anschluß an ein korrespondierend ausgebildetes Gegenmodul aufweist und wobei der Türkasten eine Gasabgabestelle aufweist.

Hohe Temperaturen im Sinne der Erfindung sind Temperaturen von über 400°C bis zu 1.050°C.

Der erfindungsgemäße Ofen zeichnet sich insbesondere durch seine gasdicht abschließende Ofentür einerseits und den die Schleuse bildenden Türkasten andererseits aus. Durch diese Bauelemente bedingt, kann der horizontal ausgebildete Atmosphärenofen gasdicht an beispielsweise als Transportmodule ausgebildete Gegenmodule angekoppelt werden. Unter Abschluß der den Ofen umgebenden Atmosphäre können so die einer Wärmebehandlung unterzogenen Werkstücke dem Ofen entnommen und in das Gegenmodul überführt werden. Da mittels des Türkastens eine vollständige Abdichtung zwischen Ofen einerseits und Gegenmodul andererseits sichergestellt werden kann, ist eine ungewollte Oxidation der wärmebehandelten Werkstücke sicher auszuschließen. Die erfindungsgemäße Ausbildung erlaubt es, den als horizontalen Atmosphärenofen ausgebildeten Ofen gasdicht mit einem als Transportmodul ausgebildeten Gegenmodul zu verkoppeln. Erreicht wird dadurch, daß ohne jegliche Oxidation erwärmte Werkstücke über das Transportmodul zu unterschiedlichen Abschreckmodulen transportiert und dort unter Schutzgas ohne Oxidation abgeschreckt werden können. Der Abschreckvorgang kann so vom Wärmebehandlungsvorgang im Ofen vollständig entkoppelt werden, so daß der erfindungsgemäße Ofen mit Blick auf unterschiedliche Abschreckmöglichkeiten in höchstem Maße flexibel ist.

Mit Bezug auf die Längserstreckung des Ofens ist die Ofentür vorzugsweise senkrecht verfahrbar im Türkasten angeordnet. Der die Schleuse bildende Türkasten ist dabei seinerseits gasdicht abgeschlossen und stellt ein hinsichtlich der Größe bestimmbares Volumen zur Verfügung, das bedarfsgerecht mit Schutzgas geflutet werden kann. Auf der der Ofenkammer abgewandten Seite verfügt der Türkasten über Mittel für einen gasdichten Anschluß des Türkastens an ein korrespondierend ausgebildetes Gegenmodul. Ein solches Gegenmodul dient der Be- und Entladung des erfindungsgemäßen Ofens, wobei aufgrund der vorbeschriebenen Ausbildung des Türkastens eine gasdichte Anordnung von Ofen einerseits und Gegenmodul andererseits in sicherer Weise bewerkstelligt werden kann. Ebenso wie der Ofen ist das Gegenmodul vorzugsweise wärmeisoliert und gasdicht ausgebildet, so daß es unter Abschluß der die Ofenanlage umgebenden Atmosphäre ein wärmezubehandelndes Werkstück in den erfindungsgemäßen Ofen übergeben bzw. ein bereits wärmebehandeltes Werkstück aus dem Ofen empfangen kann.

Das Beladen des erfindungsgemäßen Ofens unter Verwendung eines Gegenmoduls kann dabei wie nachfolgend beschrieben erfolgen: Der erfindungsgemäße Ofen, auch Boxofen genannt, steht mit geschlossener Ofentür bei Prozeßbegasung und unter Arbeitstemperatur für die Behandlung der wärmezubehandelnden Werkstücke bereit. Das mit den wärmezubehandelnden Werkstücken beladene kalte Gegenmodul koppelt an den Ofen an. Zu diesem Zweck können entsprechende Spanneinrichtungen am Ofen vorgesehen sein, die nach einem Koppelvorgang eine relative Verschiebung zwischen Ofen und Gegenmodul unterbinden. Infolge des Koppelvorgangs entsteht zwischen Ofentür einerseits und Gegenmodultür andererseits eine durch den Türkasten des Ofens ausgebildete Schleusenkammer. In dieser Stellung bilden der Ofen und das Gegenmodul eine feste Einheit. Im nachfolgenden wird die Türe des Gegenmoduls geöffnet, infolgedessen eine aus Schleuse und Gegenmodulinnenraum gebildete gemeinsame Kammer entsteht. Die so ausgebildete Kammer wird zwecks Spülung mit Stickstoff geflutet, wobei vorgesehen sein kann, daß entweder der Türkasten des Ofens und/oder das Gegenmodul über einen entsprechenden Einlaß zur Zuführung von Stickstoff verfügt. Ebenso kann auch das Gegenmodul bereits unter Stickstoff stehen, so daß dann nur die Luft aus der Schleusenkammer ausgespült werden muß, ehe die beiden Türen geöffnet werden. Während der Spülung wird der Stickstoff über einen vorzugsweise am Türkasten des Ofens ausgebildeten Ablaß abgeblasen. Im Anschluß daran kann nunmehr die Ofentür des Ofens geöffnet und die im Gegenmodul befindliche Charge an zu behandelnden Werkstücken in die Ofenkammer des Ofens überführt werden. Zu diesem Zweck kann eine am Gegenmodul angeordnete Druckzugkette vorgesehen sein, unter deren Verwendung die die wärmezubehandelnden Werkstücke tragende Transporteinrichtung aus dem Gegenmodul heraus in die Ofenkammer des Ofens verschoben werden kann. Sobald die wärmezubehandelnde Charge in die Ofenkammer des Ofens verbracht ist, werden sowohl die Ofentür des Ofens als auch die Tür des Gegenmoduls wieder geschlossen. Gegenmodul und Ofen können alsdann voneinander wieder entkoppelt werden und das Gegenmodul steht für weitere Transporte zur Verfügung. Innerhalb des Ofens findet nunmehr die thermochemische Behandlung der Charge statt.

Zur Entladung des erfindungsgemäßen Ofens wird die vorbeschriebene Reihenfolge in umgekehrter Weise durchgeführt: Das unter Temperatur und Schutzgas stehende Gegenmodul koppelt an den erfindungsgemäßen Ofen an. Zwecks Neutralisation wird die Luft aus der zwischen Ofen und Gegenmodul gebildeten Schleusenkammer mit Schutzgas ausgespült. Alsdann werden die Ofentür des Ofens und die Tür des Gegenmoduls geöffnet und die wärmebehandelte Charge wird mittels der Druckzugkette des Gegenmoduls aus der Ofenkammer hinaus in das Gegenmodul überführt. Sowohl die Ofentür als auch die Tür des Gegenmoduls werden alsdann geschlossen. Sobald das Gegenmodul vom Ofen entkoppelt ist, können die wärmebehandelten und noch unter Temperatur stehenden Werkstücke vom Gegenmodul zu einem korrespondierend ausgebildeten Abschreckmodul transportiert werden.

Der erfindungsgemäße Atmosphärenofen kann mit Stickstoff oder aber auch mit brennbaren oder zum Teil giftigen Gasen arbeiten. Unter Umständen kann daher die wärmebehandelte Charge nicht unter Ofenatmosphäre transportiert werden. Vielmehr ist es erforderlich, vor einer Umsetzung der Charge aus dem Ofen in das Transportmodul die Ofenatmosphäre mit einem inerten Schutzgas auszuspülen, wobei dieses Schutzgas über eine entsprechende Ofenabgasleitung mit Abfackelung abgeführt werden kann. Entsprechend wird auch vor einer Chargenumsetzung die Luft aus dem durch den Türkasten des Ofens gebildeten Schleusenraum über eine Abgasstelle im Türkasten mit einem Inertgas ausgeführt. Sobald der Ausspülvorgang erfolgreich abgeschlossen ist, kann die wärmebehandelte Charge gefahrlos und unter Abschluß der die Ofenanlage umgebenden Atmosphäre in das beispielsweise als Transportmodul ausgebildete Gegenmodul überführt und im nachfolgenden einer Abschreckbehandlung unterzogen werden. Im Falle einer brennbaren Ofenatmosphäre wird diese entweder bereits im Ofen kurz vor einer Werkstückansetzung in das Gegenmodul ausgespült oder aber erst im Gegenmodul kurz vor Umsetzung der Werkstücke beispielsweise in eine Abschreckkammer.

Der erfindungsgemäße Ofen zeichnet sich des weiteren durch seinen einfachen Aufbau aus. Er besteht im wesentlichen aus einer zylindrisch ausgebildeten Ofenkammer, innerhalb der zur Aufheizung der Ofenkammeratmosphäre stabförmig ausgebildete Heizelemente angeordnet sind. Zur Umwälzung der Ofenkammeratmosphäre verfügt die Ofenkammer stirnseitig über eine Gasumwälzeinrichtung, die vorzugsweise in Form eines Ventilators ausgebildet ist. Der Ventilator wird zwecks freier Zugänglichkeit von einem außerhalb der Ofenkammer angeordneten Motor angetrieben. Zweck der Gasumwälzeinrichtung ist es, im Rahmen eines Wärmebehandlungsprozesses die in der Ofenkammer befindliche Ofenatmosphäre bedarfsgerecht umzuwälzen. Dabei kann je nach Drehgeschwindigkeit der als Ventilator ausgebildeten Gasumwälzeinrichtung wahlweise auf den Grad der Gasumwälzung Einfluß genommen werden.

Achsparallel zur Längserstreckung der Ofenkammer sind innerhalb der Ofenkammer stabförmig ausgebildete Heizelemente vorgesehen, die in Bezug auf die Gasumwälzeinrichtung trommelrevolverartig angeordnet sind. Diese Art der Anordnung der Heizelemente stellt sicher, daß ein innerhalb der Ofenkammer befindliches Werkstück oder eine aus mehreren Werkstücken gebildete Werkstückcharge gleichmäßig erwärmt wird. Hierdurch lassen sich in besonders einfacher Weise reproduzierbare Wärmebehandlungsverfahren durchführen.

Die wärmezubehandelnden Werkstücke werden vorzugsweise mittels einer auf Schienen in Längsrichtung der Ofenkammer bewegbar angeordneten Transporteinrichtung in die Ofenkammer verbracht. Ist die Transporteinrichtung zwecks Wärmebehandlung in ihre Endposition innerhalb der Ofenkammer verfahren, so befinden sich die auf der Transporteinrichtung angeordneten Werkstücke innerhalb des von den trommelrevolverartig angeordneten Heizelementen umschlossenen Behandlungsbereichs. Diese Art der Ausgestaltung ermöglicht eine allseitig gleichmäßige Erwärmung der innerhalb der Ofenkammer angeordneten Werkstücke.

Die Vorteile des erfindungsgemäßen Ofens ergeben sich insbesondere durch seinen einfachen Aufbau. Für die Be- und Entladung verfügt der Ofen über nur eine Tür, die innerhalb eines eine Schleuse bildenden Türkastens angeordnet ist, so daß unter Abschluß der den Ofen umgebenden Atmosphäre Werkstücke in den Ofen hineingegeben als auch diesem herausgenommen werden können. Die Ofenkammer weist eine zylindrische Form auf, die in vorteilhafterweise der gleichmäßigen Wärmebehandlung der innerhalb des Ofens angeordneten Werkstücke dient. Die vorzugsweise als Ventilator ausgebildete Gasumwälzungseinrichtung wird von den trommelrevolverartig angeordneten Heizelementen umschlossen, so daß in Bezug auf die wärmezubehandelnden Werkstücke eine gleichmäßige Umwälzung der Ofenatmosphäre durchgeführt werden kann. Darüber hinaus gestattet der erfindungsgemäße Ofen eine optimierte Einbindung in einen aus mehreren Öfen gebildeten Modulpark, die jeweils zwecks Be- und/oder Entladung von einem korrespondierend ausgebildeten Gegenmodul angefahren werden können. Er zeichnet sich insofern durch seine hohe Flexibilität in Verbindung mit anderen Behandlungskammern aus. Ferner ist der erfindungsgemäße Ofen aufgrund seines vergleichsweise einfachen Aufbaus wartungs- und reparaturfreundlich.

Verfahrensseitig wird mit der Erfindung vorgeschlagen ein Verfahren zur Wärmebehandlung metallischer Werkstücke in einem horizontalen Atmosphärenkammerofen, bei dem die wärmezubehandelnden Werkstücke dem Atmosphärenkammerofen mittels einer gegenüber dem Atmosphärenkammerofen relativ verfahrbar angeordneten Transportkammer zugeführt werden, wobei
- in einem ersten Schritt die unter Schutzgas stehende Transportkammer an den Türkasten des Atmosphärenkammerofens gasdicht angekoppelt wird,
- in einem zweiten Schritt der vom Türkasten umschlossene Volumenraum sowie die Transportkammer mit Schutzgas gespült werden,
- in einem dritten Schritt die wärmezubehandelnden Werkstücke unter Schutzgasatmosphäre aus der Transportkammer in den Atmosphärenkammerofen umgesetzt werden und
- schließlich in einem vierten Schritt die in den Atmosphärenkammerofen umgesetzten Werkstücke unter Schutzgas wärmebehandelt werden.

Das vorbeschriebene Verfahren ermöglicht in vorteilhafter Weise eine oxidationsfreie Wärmebehandlung, denn werden die wärmezubehandelnden Werkstücke im Zuge der gesamten Verfahrensdurchführung unter Schutzgas gehalten. Eine unerwünschte Oxidaton der Werkstücke kann so sicher unterbunden werden.

Nach einer Übergabe der wärmezubehandelnden Werkstücke aus der Transportkammer in den Atmosphärenkammerofen kann die Transportkammer anderweitig eingesetzt werden, wodurch eine hohe Flexibilität der gesamten Wärmebehandlungsanlage erzielt wird.

Nach Abschluß der Wärmebehandlung können die Werkstücke zum Zwecke der Abschreckung in eine Abschreckkammer überführt werden. Mit der Erfindung vorgeschlagen wird in diesem Zusammenhang ein Verfahren, das dadurch gekennzeichnet ist, daß die Werkstücke nach Abschluß einer Wärmebehandlung mittels der Transportkammer einer Abschreckkammer zugeführt werden, wobei
- in einem ersten Schritt die wärmebehandelten Werkstücke unter Schutzgas aus dem Atmosphärenkammerofen in die an den Atmosphärenkammerofen gasdicht angekoppelte Transportkammer umgesetzt werden,
- in einem zweiten Schritt die Transportkammer und der Atmosphärenkammerofen gasdicht verschlossen werden,
- in einem dritten Schritt der vom Türkasten gebi!dete Volumenraum und die Transportkammer mit Stickstoffgas gespült wird,
- in einem vierten Schritt die Transportkammer vom Atmosphärenkammerofen abgekoppelt wird,
- in einem fünften Schritt die Transportkammer zur Abschreckkammer verfahren und gasdicht an die Abschreckkammer angekoppelt wird,
- in einem sechsten Schritt die Luft aus dem vom Türkasten gebildeten Volumenraum zwischen Transportkammer und Abschreckkammer mit Stickstoffgas ausgespült wird,
- in einem siebten Schritt die Werkstücke unter Schutzgas aus der Transportkammer in die Abschreckkammer nach einem Öffnen der Türen beider Kammern umgesetzt werden und
- schließlich in einem achten Schritt die in die Abschreckkammer umgesetzten Werkstücke nach einem Schließen der Türen der beiden Kammern abgeschreckt werden.

Gemäß vorbeschriebenem Verfahren erfolgt auch die Umsetzung der wärmebehandelten Werkstücke aus dem Atmosphärenkammerofen in die Abschreckkammer unter Schutzgas. Der gesamte Vorgang der Wärmebehandlung einschließlich des Abschreckvorganges kann somit in vorteilhafter Weise unter Abschluß der die Anlage umgebenden Atmosphäre durchgeführt werden. Der gesamte Wärmebehandlungsprozeß erfolgt damit bei gleichzeitiger Flexibilität der einzelnen Anlagenkomponenten völlig oxidationsfrei.

Gemäß einem weiteren Verfahrensmerkmal wird mit der Erfindung vorgeschlagen, daß nach Abschluß der Wärmebehandlung die wärmebehandelten Werkstücke aus dem Atmosphärenkammerofen in die Transportkammer umgesetzt werden, wobei im Fall des Einsatzes einer brennbaren Schutzgasatmosphäre im Atmosphärenkammerofen diese mit einem nicht brennbaren Schutzgas entweder durch Spülung des Atmosphärenkammerofens kurz vor einem Umsetzen der Werkstücke in die Transportkammer oder durch Spülung der Transportkammer nach einem Umsetzen der Werkstücke in die Transportkammer entfernt wird. Dieser Verfahrensschritt ist insbesondere dann von Vorteil, wenn eine Wärmebehandlung der Werkstücke im Atmosphärenkammerofen unter brennbarer Schutzgasatmosphäre durchgeführt wurde. Durch eine Spülung des Atmosphärenkammerofens bzw. der Transportkammer mit einem beispielsweise inerten Schutzgas kann so die brennbare Schutzgasatmosphäre aus dem Atmosphärenkammerofen bzw. der Transportkammer ausgespült werden. Entsprechend muß nach jedem Ankoppelvorgang der Schleusenraum (Türkasten) zwischen beiden Kammern von Luft freigespült werden (mit Stickstoff) genau wie vor jedem Abkoppelvorgang vom Atmosphärenkammerofen die brennbare Ofenatmosphäre aus dem Schleusenraum (Türkasten) durch Spülen mit Stickstoff entfernt werden muß.

Weitere Merkmale und Vorteile der Erfindung ergeben sich aus der Beschreibung anhand der nachfolgenden Figuren. Dabei zeigen:
- Fig. 1:: schematisch in geschnittener Seitenansicht den erfindungsgemäßen Ofen gemäß einer bevorzugten Ausführungsform und
- Fig. 2:: den erfindungsgemäßen Ofen in einer geschnittenen Ansicht gemäß der Schnittlinie II-II in Fig. 1.

Die Figuren 1 und 2 zeigen den erfindungsgemäßen Ofen gemäß einer bevorzugten Ausführungsform. Diese ist nicht beschränkend und gilt lediglich der beispielhaft näheren Erläuterung der Funktionsweise. Gleiche Teile sind in den Figuren 1 und 2 mit gleichen Bezugszeichen identifiziert.

Gebildet ist der Ofen 1 aus einem Stahlgehäuse 3, das für einen sicheren Stand über entsprechend ausgebildete Füße 4 verfügt. Innerhalb des Stahlgehäuses 3 ist die Ofenkammer 2 ausgebildet, die zwecks Wärmeisolierung über eine an der Innenseite des Stahlgehäuses 3 angeordnete Isolierung 5 verfügt.

Innerhalb der Ofenkammer 2 ist zur Umwälzung der Ofenkammeratmosphäre eine Gasumwälzeinrichtung in Form eines Ventilators 9 angeordnet. Betrieben wird der Ventilator 9 durch einen Motor 10, der von außen zugänglich außerhalb der Ofenkammer 2 angeordnet ist. Antriebstechnisch verbunden sind der Motor 10 und der Ventilator 9 durch eine nicht näher bezeichnete Antriebswelle.

Zur Wärmebehandlung einer innerhalb der Ofenkammer 2 angeordneten Charge 11 dienen die innerhalb der Ofenkammer 2 ausgebildeten Heizelemente 8. Die Heizelemente 8 sind stabförmig ausgebildet und erstrecken sich in Längsrichtung 20 der Ofenkammer 2. Wie insbesondere Fig. 2 entnommen werden kann, sind die insgesamt sechs Heizelemente 8 in Bezug auf den Ventilator 9 trommelrevolverartig angeordnet und bilden so eine in der Fig. 2 schematisch dargestellten Behandelungsbereich 22.

Die wärmezubehandelnde Charge 11 wird zur Durchführung einer Wärmebehandlung vorzugsweise mittig innerhalb des Behandlungsbereiches 22 angeordnet. Vorteil dieser Anordnung ist, daß die einzelnen Werkstücke der Charge 11 gleichmäßig mit der durch die Heizelemente 8 erzeugten Wärme beaufschlagt werden, was die Durchführung eines reproduzierbaren Wärmebehandlungsprozesses ermöglicht.

Getragen wird die Charge 11 von einer Transporteinrichtung 21, die auf Schienen 6 steht, die sich wiederum auf dem Gestell 7 abstützen. Die Transporteinrichtung ist vorzugsweise in Längsrichtung 20 verfahrbar angeordnet.

Die dem Ventilator 9 gegenüberliegende stirnseitige Ofenkammer 2 ist mit einer Be- und Entladungsöffnung versehen, die durch ein gasdicht abschließende Ofentür 12 wahlweise geöffnet oder verschlossen werden kann. Die Ofentür 12 ist dabei innerhalb eines eine Schleuse bildenden Türkastens 13 angeordnet, innerhalb welchem die Ofentür 12 in Höhenrichtung des Türkastens 13 verschiebbar ist. Fig. 1 zeigt die Ofentür 12 in einem die Be- und Entladungsöffnung des Ofens verschließenden Position.

Zur Schaffung einer wahlweise gewünschten Ofenatmosphäre weist die Ofenkammer 2 vorzugsweise stirnseitig eine Prozeßgaszuführung 14 auf. Darüber hinaus kann eine Schutzgaszuführung 15 vorgesehen sein, über die beispielsweise Stickstoff in die Ofenkammer 2 eingebracht werden kann. Zur Überprüfung der in der Ofenkammer 2 eingestellten Ofenatmosphäre können zudem Meßgeräte 17 vorgesehen sein.

Im Falle einer Überdrucksituation innerhalb der Ofenkammer 2 kann diese durch die nur schematisch dargestellte Öffnung 18, die mit einer Druckausgleichsklappe 19 verschlossen ist, bedarfsgerecht entspannt werden. Die Druckausgleichsklappe verfügt vorzugsweise über eine integrierte Reißfolie, so daß bei kritischen Überdruckverhältnissen ein entsprechender Druckausgleich selbsttätig vorgenommen wird. Auch verfügt der Ofen über eine Abfackeleinrichtung 16, über die bedarfsweise in der Ofenkammer 2 befindliches Prozeßgas abgefackelt werden kann.

Von besonderem Vorteil ist bei dem erfindungsgemäßen Ofen, daß dieser mittels des eine gasdichte Schleuse bildenden Türkastens 13 gasdicht an ein Gegenmodul, beispielsweise in Form eines Transportmoduls angekoppelt werden kann. Unter Abschluß der den Ofen umgebenden Atmosphäre können so ohne jegliche Oxidation erwärmte Chargen aus dem Ofen heraus in das Gegenmodul bzw. aus dem Gegenmodul heraus in den Ofen hineingegeben werden. Betrieben wird der erfindungsgemäße Ofen beispielsweise unter Verwendung brennbarer oder auch giftiger Gase, wie zum Beispiel CO, so daß es für eine Chargenumsetzung in das Gegenmodul erforderlich sein kann, den Atmosphärenofen mit einem inerten Schutzgas zuvor auszuspülen, wobei das Schutzgas über eine entsprechende Ofengasleitung mit Abfackelung abgeführt wird. Dementsprechend wird auch vorher die Luft aus dem Schleusenraum des Türkastens 13 über eine Abgabestelle 23 im Türkasten 13 mit einem Inertgas ausgespült.

### Bezugszeichenliste

- 1: Ofen
- 2: Ofenkammer
- 3: Stahlgehäuse
- 4: Fuß
- 5: Isolierung
- 6: Schiene
- 7: Gestell
- 8: Heizelement
- 9: Ventilator
- 10: Motor
- 11: Charge
- 12: Ofentür
- 13: Türkasten
- 14: Prozeßgaszuführung
- 15: Schutzgaszuführung
- 16: Abfackelungseinrichtung
- 17: Meßgerät
- 18: Öffnung
- 19: Druckausgleichsklappe
- 20: Längsrichtung
- 21: Transporteinrichtung
- 22: Behandlungsbereich
- 23: Abgabestelle

## Patentansprüche

1. Horizontaler Atmosphärenofen zur Wärmebehandlung metallischer Werkstücke (11) bei hohen Temperaturen, mit einer zylindrisch ausgebildeten Ofenkammer (2), wobei die Ofenkammer (2) in der Ofenkammerwandung ausgebildete Gaseinlässe (14, 15) und/oder eine Abfackelungseinrichtung (16) aufweist, und einer die Ofenkammer (2) gasdicht verschließenden Ofentür (12), wobei die Ofentür (12) innerhalb eines eine gasdicht verschließbare Schleuse bildenden Türkastens (13) verfahrbar angeordnet ist, wobei der Türkasten (13) Mittel für einen gasdichten Anschluß an ein korrespondierend ausgebildetes Gegenmodul aufweist und wobei der Türkasten (13) eine Gasabgabestelle (23) aufweist.

2. Horizontaler Atmosphärenofen nach Anspruch 1, **dadurch gekennzeichnet, daß** die Ofentür (12) mit Bezug auf die Längsrichtung (20) der Ofenkammer (2) senkrecht verfahrbar ist.

3. Horizontaler Atmosphärenofen nach einem der Ansprüche 1 oder 2, **dadurch gekennzeichnet, daß** eine Wärmebehandlung bei Temperaturen von 400°C bis 1.050°C durchführbar ist.

4. Horizontaler Atmosphärenofen **gekennzeichnet durch** eine innerhalb der Ofenkammer (2) angeordnete Gasumwälzeinrichtung (9).

5. Horizontaler Atmosphärenofen nach einem der vorhergehenden Ansprüche, **gekennzeichnet durch** mehrere stabförmig ausgebildete und sich in Längsrichtung (20) der Ofenkammer (2) erstreckende, trommelrevolverartig angeordnete Heizelemente (8).

6. Horizontaler Atmosphärenofen nach einem der vorhergehenden Ansprüche, **dadurch gekennzeichnet, daß** die Gasumwälzeinrichtung (9) ein motorbetriebener Ventilator ist, wobei die Antriebseinheit (10) für den Ventilator von außen zugänglich außerhalb der Ofenkammer (2) angeordnet ist.

7. Horizontaler Atmosphärenofen nach einem der vorhergehenden Ansprüche, **dadurch gekennzeichnet, daß** innerhalb der Ofenkammer (2) eine auf Schienen (6) in Längsrichtung (20) der Ofenkammer (2) bewegbare Transporteinrichtung (21) zur Aufnahme wärmezubehandelnder Werkstücke (11) angeordnet ist.

8. Verfahren zur Wärmebehandlung metallischer Werkstücke in einem horizontalen Atmosphärenofen, bei dem die wärmezubehandelnden Werkstücke dem Atmosphärenofen mittels einer gegenüber dem Atmosphärenofen relativ verfahrbar angeordneten Transportkammer zugeführt werden, wobei
- in einem ersten Schritt die unter Schutzgas stehende Transportkammer an den Türkasten des Atmosphärenofens gasdicht angekoppelt wird,
- in einem zweiten Schritt der vom Türkasten umschlossene Volumenraum sowie die Transportkammer mit Schutzgas gespült werden,
- in einem dritten Schritt die wärmezubehandelnden Werkstücke unter Schutzgasatmosphäre aus der Transportkammer in den Atmosphärenofen umgesetzt werden und
- schließlich in einem vierten Schritt die in den Atmosphärenkammerofen umgesetzten Werkstücke unter Schutzgas wärmebehandelt werden.

9. Verfahren nach Anspruch 8, **dadurch gekennzeichnet, daß** die Werkstücke nach Abschluß einer Wärmebehandlung mittels der Transportkammer einer Abschreckkammer zugeführt werden, wobei
- in einem ersten Schritt die wärmebehandelten Werkstücke unter Schutzgas aus dem Atmosphärenofen in die an den Atmosphärenofen gasdicht angekoppelte Transportkammer umgesetzt werden,
- in einem zweiten Schritt die Transportkammer und der Atmosphärenofen gasdicht verschlossen werden,
- in einem dritten Schritt der vom Türkasten gebildete Volumenraum sowie die Transportkammer mit Stickstoffgas gespült wird,
- in einem vierten Schritt die Transportkammer vom Atmosphärenofen abgekoppelt wird,
- in einem fünften Schritt die Transportkammer zur Abschreckkammer verfahren und gasdicht an die Abschreckkammer angekoppelt wird,
- in einem sechsten Schritt die Luft aus dem vom Türkasten gebildeten Volumenraum zwischen Transportkammer und Abschreckkammer mit Stickstoffgas ausgespült wird,
- in einem siebten Schritt die Werkstücke unter Schutzgas aus der Transportkammer in die Abschreckkammer nach einem Öffnen der Türen beider Kammern umgesetzt werden und
- schließlich in einem achten Schritt die in die Abschreckkammer umgesetzten Werkstücke nach einem Schließen der Türen der beiden Kammern abgeschreckt werden.

10. Verfahren nach Anspruch 9, **dadurch gekennzeichnet, daß** der Atmosphärenofen vor einem Umsetzen der Werkstücke in die Transportkammer mit Schutzgas gespült wird.

## Claims

1. Horizontal atmosphere furnace for heat treatment of metallic work pieces (11) at high temperatures, comprising a cylindrically formed furnace chamber (2) which includes gas inlets (14, 15) formed in the furnace chamber wall and/or a flare installation (16), and a furnace door (12) for sealing the furnace chamber (2) in a gas-tight fashion, wherein said furnace door (12) is arranged for displacement inside a door box (13) forming a sluice which can be closed in a gas-tight fashion, wherein said door box (13) includes means for gas-tight connection to a correspondingly formed counter module, and wherein said door box (13) includes a gas discharge position (23).

2. Horizontal atmosphere furnace according to claim 1, **characterized in that** the furnace door (12) can be displaced vertically with respect to the longitudinal direction (20) of the furnace chamber (2).

3. Horizontal atmosphere furnace according to one of the claims 1 or 2, **characterized in that** a heat treatment at temperatures of 400°C to 1050°C can be conducted.

4. Horizontal atmosphere furnace, **characterized by** a gas circulation device (9) which is arranged inside the furnace chamber (2).

5. Horizontal atmosphere furnace according to one of the preceding claims, **characterized by** several bar-shaped heating elements (8) which extend in the longitudinal direction (20) of the furnace chamber (2) and are arranged in the fashion of a horizontal-axis turret.

6. Horizontal atmosphere furnace according to one of the preceding claims, **characterized in that** the gas circulation device (9) is a motor-driven fan, wherein the driving unit (10) for the fan is arranged externally of the furnace chamber (2) for being accessed from outside.

7. Horizontal atmosphere furnace according to one of the preceding claims, **characterized in that** inside the furnace chamber (2) a transportation device (21) for receiving work pieces (11) to be subjected to heat treatment is arranged for displacement on rails (6) in the longitudinal direction (20) of the furnace chamber (2).

8. Method for heat treatment of metallic work pieces in a horizontal atmosphere furnace, in which method the work pieces to be subjected to heat treatment are supplied to the atmosphere furnace by means of a transportation chamber which is arranged for displacement relative to the atmosphere furnace, wherein
- in a first step the transportation chamber which is under protective gas is coupled in a gas-tight fashion to the door box of the atmosphere furnace,
- in a second step the volume space enclosed by the door box as well as the transportation chamber are washed by protective gas,
- in a third step the work pieces to be subjected to heat treatment are transferred from the transportation chamber into the atmosphere furnace and finally
- in a fourth step the work pieces which have been transferred into the atmosphere chamber furnace are subjected to heat treatment under protective gas.

9. Method according to claim 8, **characterized in that** after the termination of a heat treatment the work pieces are supplied to a quenching chamber by means of the transportation chamber, wherein
- in a first step the heat-treated work pieces are transferred under protective gas from the atmosphere furnace into the transportation chamber which is coupled in a gas-tight fashion to the atmosphere furnace,
- in a second step the transportation chamber and the atmosphere furnace are sealed in a gas-tight fashion,
- in a third step the volume space formed by the door box as well as the transportation chamber are washed by nitrogen gas,
- in a fourth step the transportation chamber is uncoupled from the atmosphere furnace,
- in a fifth step the transportation chamber is moved to the quenching chamber and coupled in a gas-tight fashion to the quenching chamber,
- in a sixth step the air is washed out from the volume space formed by the door box between the transportation chamber and the quenching chamber using nitrogen gas,
- in a seventh step the work pieces, after opening the doors of both chambers, are transferred under protective gas from the transportation chamber into the quenching chamber and finally
- in an eighth step, after closing the doors of both chambers, the work pieces which have been transferred into the quenching chamber are quenched.

10. Method according to claim 9, **characterized in that** prior to transferring the work pieces into the transportation chamber the atmosphere furnace is washed by protective gas.

## Revendications

1. Four atmosphérique horizontal pour le traitement thermique de pièces à usiner métalliques (11) à hautes températures, avec une chambre de four (2) configurée cylindrique, la chambre de four (2) présentant des entrées de gaz (14, 15) configurées dans la paroi de chambre de four et/ou un dispositif de torchage (16) et avec une porte de four (12) qui ferme la chambre de four (2) en la rendant étanche au gaz, la porte du four (12) étant placée déplaçable à l'intérieur d'un caisson de porte (13) qui forme une écluse pouvant être fermée étanche au gaz, le caisson de porte (13) présentant des moyens pour un raccord étanche au gaz à un module antagoniste configuré de manière correspondante et le caisson de porte (13) présentant un endroit de sortie du gaz (23).

2. Four atmosphérique horizontal selon la revendication 1, **caractérisé en ce que** la porte du four (12) est déplaçable verticalement par rapport au sens longitudinal (20) de la chambre du four (2).

3. Four atmosphérique horizontal selon l'une des revendications 1 ou 2, **caractérisé en ce qu'**un traitement thermique peut être effectué à des températures de 400 °C à 1050 °C.

4. Four atmosphérique horizontal **caractérisé par** un dispositif de circulation de gaz (9) placé à l'intérieur de la chambre du four (2).

5. Four atmosphérique horizontal selon l'une des revendications précédentes, **caractérisé par** plusieurs éléments chauffants (8) placés à la manière de revolver en tambour, configurés en forme de barre et qui s'étendent dans le sens longitudinal (20) de la chambre de four (2).

6. Four atmosphérique horizontal selon l'une des revendications précédentes, **caractérisé en ce que** le dispositif de circulation de gaz (9) est un ventilateur actionné par un moteur, l'unité d'entraînement (10) pour le ventilateur étant placée accessible de l'extérieur à l'extérieur de la chambre du four (2).

7. Four atmosphérique horizontal selon l'une des revendications précédentes, **caractérisé en ce qu'**un dispositif de transport (21) déplaçable sur des rails (6) dans le sens longitudinal (20) de la chambre de four (2) est placé à l'intérieur de la chambre du four (2) pour recevoir des pièces à travailler qui doivent recevoir un traitement thermique.

8. Procédé pour le traitement thermique de pièces à travailler métalliques dans un four atmosphérique horizontal pour lequel les pièces à travailler qui doivent recevoir un traitement thermique sont amenées au four atmosphérique au moyen d'une chambre de transport placée déplaçable par rapport au four atmosphérique,
- la chambre de transport qui est sous gaz inerte étant accouplée étanche au gaz dans une première étape au caisson de porte du four atmosphérique,
- l'espace de volume fermé par le caisson de porte ainsi que la chambre de transport étant baignés avec du gaz inerte dans une seconde étape,
- les pièces à travailler qui doivent recevoir un traitement thermique qui sont sous atmosphère de gaz inerte étant déplacées dans une troisième étape de la chambre de transport dans le four atmosphérique et
- finalement dans une quatrième étape les pièces à travailler qui sont déplacées dans le four à chambre atmosphérique étant traitées thermiquement sous gaz inerte.

9. Procédé selon la revendication 8, **caractérisé en ce que** les pièces à travailler, après que le traitement thermique soit terminé, sont amenées au moyen de la chambre de transport à une chambre de trempe,
- les pièces à travailler qui ont eu un traitement thermique étant déplacées sous gaz inerte dans une première étape du four atmosphérique à la chambre de transport couplée étanche au gaz au four atmosphérique,
- la chambre de transport et le four atmosphérique étant fermés étanches au gaz dans une seconde étape,
- dans une troisième étape l'espace de volume formé par le caisson de porte ainsi que la chambre de transport étant baignés avec du gaz d'azote,
- dans une quatrième étape la chambre de transport étant désolidarisée du four atmosphérique,
- dans une cinquième étape la chambre de transport étant déplacée vers la chambre de trempe et étant couplée étanche au gaz à la chambre de trempe,
- dans une sixième étape l'air de l'espace de volume formé par le caisson de porte entre la chambre de transport et la chambre de trempe étant rincé avec du gaz d'azote,
- dans une septième étape les pièces à travailler sous gaz inerte étant déplacées de la chambre de transport dans la chambre de trempe après une ouverture des portes des deux chambres et
- finalement dans une huitième étape les pièces à travailler déplacées dans la chambre de trempe étant refroidies brusquement après une fermeture des portes des deux chambres.

10. Procédé selon la revendication 9, **caractérisé en ce que** le four atmosphérique est rincé avec du gaz inerte avant un déplacement des pièces à travailler dans la chambre de transport.
